# EUROPÄISCHE PATENTSCHRIFT

(11) **EP 2 769 780 B1**
(45) Veröffentlichungstag und Bekanntmachung des Hinweises auf die Patenterteilung: **18.11.2020**
(21) Anmeldenummer: 13000852.7
(22) Anmeldetag: 20.02.2013
(51) Int. Cl.: B21D 13/02, B21D 13/10

(54) **Verfahren zur Erzeugung eines Blechteils**
Method for producing a sheet metal part
Procédé destiné à générer un élément en tôle

(43) Veröffentlichungstag der Anmeldung: 27.08.2014
(73) Patentinhaber: Ing. Rolf Kölle e.K., 71665 Vaihingen an der Enz (DE)
(72) Erfinder: KÖLLE, Rolf, 71665 Vaihingen/Enz (DE)
(74) Vertreter: Wasmuth, Rolf

(56) Entgegenhaltungen:
- EP-A2- 0 677 448
- WO-A2-2008/077394
- US-A- 3 938 963
- US-A- 4 077 247
- US-A- 4 562 718
- US-A1- 2005 262 918

## Beschreibung

Die Erfindung betrifft ein Verfahren zur Erzeugung eines Blechteils mit mehreren Öffnungen und einer reliefartigen Oberfläche.

Gelochte Blechteile mit einer reliefartigen Oberfläche werden vielfältig verwendet, beispielsweise als Dekorelemente zu Verkleidungszwecken, als Außenwand von Geräten oder in Kombination mit Isoliermaterial als Schallschutzelement. Die reliefartige Oberfläche dient zur Erhöhung der Steifigkeit des Blechteils, da das Ausgangsmaterial eine geringe Blechdicke aufweist. Die Anordnung von Öffnungen dient beispielsweise zum Durchtritt von Luft oder zur Schallabsorption. Unter Berücksichtigung der jeweils gestellten Anforderungen sollten sowohl die reliefartige Oberfläche als auch die Anordnung der Öffnungen auf den betreffenden Verwendungsfall abgestimmt werden. Dies würde jedoch eine Vielzahl unterschiedlicher Werkzeuge erforderlich machen, was aus Kostengründen aufwendig ist. Die Anfertigung von Sonderausführungen ist mit vielen Einzelfertigungsschritten zwar möglich, aber nicht wirtschaftlich.

Aus der US 4,562,718, die die Basis für den Oberbegriff des Anspruchs 1 bildet, ist ein Verfahren zur Erzeugung eines Blechteils mit mehreren Öffnungen und einer reliefartigen Oberfläche bekannt. Dabei wird das Blechteil dadurch verformt, dass in einem Arbeitsschritt eine Kalottierung erfolgt, durch die aus der Blechebene heraus eine Kontur mit einer Kuppenanordnung erzeugt wird, wobei die Kuppenanordnung einseitig zu einer Blechebene ausgeführt wird. Das Blechteil wird in einem Arbeitsschritt mit einer Perforation versehen.

Aus der US 4,077,247 ist ein Verfahren und eine Vorrichtung zur Verformung eines Blechteils bekannt, wobei aus der Blechebene heraus eine Kontur mit einer Kuppenanordnung erzeugt wird und wobei diese Kuppenanordnung mit einer Perforation versehen wird.

Die US 2005/0262918 A1 beschreibt ein Verfahren und eine Vorrichtung zum Pressen von Blechmaterial, wobei in einem Arbeitsschritt eine Kalottierung erfolgt, durch die aus der Blechebene heraus eine Kontur mit einer Kuppenanordnung erzeugt wird und in einem späteren Arbeitsgang in die Kuppen Öffnungen eingebracht werden.

Der Erfindung liegt die Aufgabe zugrunde, ein Verfahren zur Erzeugung eines Blechteils mit Öffnungen und einer reliefartigen Oberfläche zu schaffen, mit dem Blechteile mit unterschiedlicher Struktur bezüglich der Oberfläche und Öffnungen einfacher hergestellt werden können.

Diese Aufgabe wird durch ein Verfahren zur Erzeugung eines Blechteils mit den Merkmalen des Anspruchs 1 gelöst.

Mit dem erfindungsgemäßen Verfahren ist es möglich, Perforationen im Blechteil vorzusehen, wobei die Anzahl der Öffnungen variabel ist. Dadurch, dass die mit der Perforation erzeugten Öffnungen gleichzeitig mit oder nach dem Kalottieren erzeugt werden, ist deren Form und die Position an der Kuppe genau bestimmbar, wodurch nicht nur die Eigenschaften des Blechteils beeinflusst werden, sondern auch eine ausgezeichnete ästhetische Gestaltung erzielt wird. Die durch Kalottierung erzeugte Kuppenanordnung kann bezogen auf die Blechebene einseitig oder alternierend ausgeführt werden.

In einer Ausgestaltung der Erfindung ist vorgesehen, dass das Blechteil in einem Arbeitsschritt mit einer zusätzlichen Perforation versehen wird, wobei der Durchmesser der Öffnungen ≥ 0,1 mm beträgt, wobei diese Perforation vor dem Kalottieren ausgeführt wird.

Gemäß einer weiteren Ausführungsform der Erfindung ist vorgesehen, dass zumindest einer der Arbeitsschritte, nämlich das Kalottieren oder eine der Perforationen bezogen auf die Fläche des Blechteils lediglich partiell durchgeführt wird. Dies hat den Vorteil, dass die Arbeitsschritte nur an denjenigen Flächen des Blechteils ausgeführt werden, an denen dies notwendig ist. Auch können damit individuelle Anforderungen, die an das Blechteil zu stellen sind, berücksichtigt werden. Zur Beschleunigung des Verfahrensablaufs und genauer Positionierung kann es vorteilhaft sein, dass die Arbeitsschritte des Kalottierens und der Perforation an den Kuppen gleichzeitig ausgeführt werden. Es ist außerdem möglich, dass zumindest einer der Arbeitsschritte, nämlich das Kalottieren oder eine der Perforationen in zeitliche Abschnitte unterteilt ist, die aufeinanderfolgend an dem Blechteil ausgeführt werden. Dies hat den Vorteil, dass für bestimmte Ausführungen lediglich ein einfacheres Werkzeug erstellt werden muss, was aus Kostengründen günstig sein kann.

Die Öffnungen der Arbeitsschritte des Perforierens können auf unterschiedliche Weise erzeugt werden, beispielsweise durch Lochen oder Stanzen. Diese Verfahrensarten ermöglichen unterschiedliche Formen der Öffnungen, beispielweise rund oder eckig oder auch beliebig geformt. Solche gestanzten oder gelochten Öffnungen haben zweckmäßigerweise einen Durchmesser ≥ 0,5 mm. Erfindungsgemäß ist vorgesehen, durch Einstechen mit Nadeln Öffnungen in Form von Düsen zu erzeugen. Derartige Öffnungen können mit kleinerem Durchmesser hergestellt werden als gestanzte Löcher, wobei für die Düsen der zusätzlichen Perforation ein Durchmesser von 0,1 mm bis 0,3 mm, und für die Düsen der Perforation an den Kuppen ein Durchmesser von 0,3 mm bis 2,0 mm vorgesehen wird. Dabei ist es möglich, dass alle Düsen in die gleiche Richtung oder die Düsen in entgegengesetzte Richtung geformt werden. Auf diese Weise kann weiter den individuellen Anforderungen an das Blechteil Rechnung getragen werden. Eine weitere Ausführungsvariante des Verfahrens besteht darin, dass die Öffnungen der zusätzlichen Perforation und/oder die Öffnungen der Perforation an den Kuppen mit unterschiedlichen Abständen zwischen den Öffnungen hergestellt werden. Für die Perforation an den Kuppen bedeutet dies, dass nicht an jeder Kuppe eine Öffnung erzeugt wird, sondern beispielsweise in einem Bereich an jeder zweiten Kuppe und in einem anderen Bereich an jeder dritten Kuppe.

Als vorteilhaft wird angesehen, dass die Anzahl der Öffnungen der zusätzlichen Perforation mindestens ≥ 1/cm² und maximal 36/cm² beträgt und der Abstand der Öffnungen dieser Perforation ≥ 1mm beträgt. Eine weitere Variationsmöglichkeit zur Herstellung des Blechteils besteht darin, dass die Form der durch Kalottierung hergestellten Kuppenanordnung bezüglich des Abstands der Kuppen zueinander und/oder der Kuppenhöhe variabel ist. Die Dicke des Ausgangsmaterials des Blechteils ist vorzugsweise 0,01 mm bis 1,0 mm. Auch ist es möglich, die Kuppen gerundet oder abgeflacht zu erzeugen. Die Arbeitsschritte des erfindungsgemäßen Verfahrens werden zweckmäßigerweise in einer Presse durchgeführt. Als geeignetes Material für die Herstellung solcher Blechteile werden Metallwerkstoffe in Betracht gezogen bzw. Stahl, Edelstahl beispielsweise der Werkstoff Nummer 1.4301, 1.4541 oder 1.4828, Hochtemperaturstähle, wie sie unter der Handelsbezeichnung Inconel bekannt sind, Leichtmetalllegierungen aus Aluminium oder Magnesium sowie Kupfer, Messing oder Titan.

Ausführungsbeispiele der Erfindung sind nachstehend anhand der Zeichnungen näher erläutert. In der Zeichnung zeigt:
- Fig. 1: eine Draufsicht auf einen Ausschnitt eines Blechteils mit einer reliefartigen Oberfläche,
- Fig. 2: einen Schnitt entlang der Linie II-II in Fig. 1,
- Fig. 3: einen Schnitt entlang der Linie III-III in Fig. 1,
- Fig. 4: eine vergrößerte Darstellung eines Schnittes, im Wesentlichen gemäß Fig. 3,
- Fig. 5: eine alternative Ausführung zu Fig. 4,
- Fig. 6: einen Ausschnitt einer Schnittdarstellung durch ein Blechteil mit einer Kontur einer alternierenden Kuppenanordnung und unterschiedlicher Perforation,
- Fig. 7: einen Ausschnitt eines Schnitts durch ein Blechteil, bei dem durch die Perforationen jeweils Öffnungen in Form von Düsen sowie auch gestanzte oder gelochte Öffnungen erzeugt wurden,
- Fig. 8: einen Ausschnitt eines Schnitts durch ein Blechteil mit in derselben Richtung als Düsen erzeugten Öffnungen,
- Fig. 9: einen Ausschnitt eines Schnitts durch ein Blechteil mit Öffnungen in Form von entgegengesetzt gerichteten Düsen.

Die Fig. 1 zeigt die prinzipielle Anordnung einer alternierenden Kuppenanordnung in der Draufsicht auf einen Ausschnitt eines durch Kalottierung geformten Blechteils 1. Die Anordnung der Kuppen ist im gezeigten Beispiel regelmäßig, es ist jedoch auch möglich, ein unregelmäßiges Muster oder Bereiche mit unterschiedlichen Mustern zu erzeugen. Ebenso ist es möglich, bezogen auf die Fläche des Blechteils 1 lediglich partiell die Kalottierung auszuführen, so dass die Kuppenanordnung nur in bestimmten Bereichen des Blechteils 1 vorgesehen ist.

Als Ausgangsmaterial des Blechteils kann ein Band, ein Tafelblech oder eine Platine dienen, wobei die Platine mittels eines Schnittwerkzeugs, einer Schere oder einem Laser aus dem Blechband oder dem Tafelblech geschnitten wird. Das Blech weist vorzugsweise eine Dicke von 0,01 mm bis 1,0 mm auf.

Die Fig. 2 zeigt einen Schnitt des Blechteils 1 entlang der Linie II-II in Fig. 1, woraus die durch die Kalottierung erzeugte Oberfläche einer Kuppenanordnung mit nach oben gerichteten Kuppen 2 deutlich wird. Zwei aus der Blechebene E nach oben gerichtete, benachbarte Kuppen 2, sind in einem Abstand a angeordnet, dazwischen befindet sich ein auf die Blechebene E reichender Abschnitt. Links in Fig. 2 haben die Kuppen 2 eine runde Form, wohingegen rechts in Fig. 2 eine Variante mit flachem Kuppendach gezeigt ist. Auch andere Formen der Kuppen sind möglich.

Die Fig. 3 zeigt einen Schnitt durch das Blechteil 1 entlang der Linie III-III in Fig. 1, also in diagonaler Richtung, wobei in dieser Schnittebene die benachbarten, nach oben gerichteten Kuppen 2 einen Abstand b aufweisen. Zwischen zwei Kuppen 2 befindet sich eine nach unten gerichtete Kuppe 3, wodurch die alternierende Kuppenanordnung gegeben ist. Im Ausführungsbeispiel der Fig. 3 sind die nach oben gerichteten Kuppen 2 bezogen auf die Blechebene E etwas ausgeprägter als die nach unten gerichteten Kuppen 3. Die durch die Kalottierung erzeugte Ausprägung auf beiden Seiten der Blechebene E ist im gezeigten Ausführungsbeispiel regelmäßig, es sind jedoch auch andere Formen möglich. Links in Fig. 3 haben die Kuppen 2, 3 eine runde Form, rechts sind die Kuppen 2, 3 abgeflacht dargestellt.

Die Fig. 4 zeigt eine vergrößerte Darstellung eines Schnittes durch das Blechteil 1, die im Wesentlichen der Fig. 3 entspricht, allerdings mit etwas weniger ausgeprägten
Kuppen 2 und 3, die alternierend zur Blechebene E ausgebildet sind. Mit S ist die Blechdicke bezeichnet, die zwischen 0,01 mm und 1,0 mm beträgt. Die gesamte Ausprägung, also zu beiden Seiten der Blechebene E ist als Prägehöhe h bezeichnet. Es ist darauf hinzuweisen, dass sich die Prägehöhe h nicht symmetrisch zur Blechebene E erstrecken muss, sondern auch zu dieser verschoben sein kann. Links in Fig. 4 sind die Kuppen 2, 3 rund und rechts in Fig. 4 sind die Kuppen 2, 3 flach.

Die Fig. 5 zeigt eine alternative Ausführung des Blechteils 1, wobei bezogen auf die Blechebene E die Kuppen 2 nur auf einer Seite herausgeformt sind. Die Figuren 4 und 5 zeigen das kalottierte Blechteil 1 vor dem Erzeugen von Öffnungen durch die Perforation.

Die Fig. 6 zeigt in vergrößerter Darstellung einen Ausschnitt eines Schnitts durch das Blechteil 1 mit durch die zusätzliche Perforation erzeugten Öffnungen 4 und 5 im linken Abschnitt und durch Perforation an Kuppen 2, 3 erzeugten Öffnungen 6 bzw. 7 in der Mitte und im rechten Abschnitt. Außerdem ist das Blechteil 1 durch Kalottierung in eine Kontur mit einer alternierenden Kuppenanordnung aus nach oben gerichteten Kuppen 2 und nach unten gerichteten Kuppen 3 gebracht. Die Öffnungen 4 sind als Düse geformt und weisen einen Durchmesser von 0,1 mm bis 0,3 mm auf. Die Öffnungen 5 sind gestanzt oder gelocht mit einem Durchmesser ≥ 0,5 mm in beliebiger Form. Für die Perforation an den Kuppen 2, 3 können Öffnungen 6 in Form von Düsen oder als Öffnung 7 durch Stanzen oder Lochen hergestellt werden. Die Öffnungen 6 und 7 sind grundsätzlich an der höchsten Stelle einer Kuppe 2 angeordnet, wobei auch die unteren Kuppen 3 mit Öffnungen versehen werden können, falls dies erforderlich ist. Die Öffnungen 7 können beispielsweise einen Durchmesser > 0,5 mm aufweisen, wobei die Form außer rund auch eckig oder beliebig sein kann. Dagegen liegt der Durchmesser der Öffnungen 6 im Bereich von 0,3 mm bis 2,0 mm. Die Öffnungen 6 und 7 werden jeweils gleichzeitig mit oder nach dem Kalottieren zur Bildung der Kuppenanordnung eingebracht.

Die Düsenform der Öffnungen 4 und 6 kann je nach Form des Werkzeugs unterschiedlich sein, wobei runde oder eckige oder auch ovale Querschnitte möglich sind. Der Winkel a, den die Düsenwände einschließen, liegt vorzugsweise im Bereich von 10° bis 60°, insbesondere 30°.

Die Fig. 7 zeigt einen Ausschnitt eines Schnittes durch ein Blechteil 1 mit einer durch Kalottierung erzeugten Oberfläche sowie beiden Perforationen. Die zusätzliche Perforation bildet Öffnungen 4, die in Form von Düsen hergestellt sind, mit einem Durchmesser von 0,1 mm bis 0,3 mm, wobei die Achsrichtung der Düsen 4 unterschiedlich ist, je nach der Position im kalottierten Blechteil. Die zusätzliche Perforation kann anstelle der Düsen 4 oder auch zusätzlich zu diesen gestanzte oder gelochte Öffnungen 5 bilden, wie dies bereits zu Fig. 6 beschrieben ist. Die Perforation an den Kuppen in Fig. 7 bildet Öffnungen 6 in Form von Düsen mit einem Durchmesser von 0,3 mm bis 2,0 mm oder gestanzte oder gelochte Öffnungen 7, wobei die Öffnungen 6 und/oder 7 an der höchsten Stelle der Kuppe 2 angeordnet sind. Die zusätzliche Perforation erfolgt vor dem Kalottieren, die Perforation an den Kuppen kann gleichzeitig mit dem Kalottieren oder anschließend erfolgen.

Die Fig. 8 zeigt einen Ausschnitt eines Schnittes durch ein Blechteil 1, wobei der Einfachheit halber lediglich die durch Kalottierung erzeugte reliefartige Oberfläche und die durch die Perforation an den Kuppen gebildeten Öffnungen 6 in Form von Düsen gezeigt sind. Die Öffnungen 6 befinden sich an der höchsten Stelle der jeweiligen Kuppen 2, 3, wobei diese Düsen der Öffnungen 6 in dieselbe Richtung geformt sind. Eine alternative Ausführung des Blechteils 1 ist in Fig. 9 gezeigt, bei dem die Düsen der Öffnungen 6 entgegengesetzt gerichtet sind.

## Patentansprüche

1. Verfahren zur Erzeugung eines Blechteils (1) mit mehreren Öffnungen (4, 5, 6, 7) und einer reliefartigen Oberfläche, wobei das Blechteil (1) dadurch verformt wird, dass
a) in einem Arbeitsschritt eine Kalottierung erfolgt, durch die aus der Blechebene (E) heraus eine Kontur mit einer Kuppenanordnung erzeugt wird, wobei die Kuppenanordnung einseitig zu einer Blechebene (E) oder alternierend ausgeführt wird,
b) in einem Arbeitsschritt das Blechteil (1) mit einer Perforation versehen wird und die Perforation gleichzeitig mit oder nach dem Kalottieren erfolgt, wobei diese Öffnungen an der höchsten Stelle von Kuppen (2, 3) der Kuppenanordnung erzeugt werden, **dadurch gekennzeichnet, dass** der Durchmesser dieser Öffnungen (6, 7) ≥ 0,3 mm beträgt und
c) dass das Blechteil (1) in einem Arbeitsschritt mit einer zusätzlichen Perforation versehen wird, wobei der Durchmesser der Öffnungen (4, 5) ≥ 0,1 mm beträgt, wobei diese Perforation vor dem Kalottieren ausgeführt wird, wobei die Öffnungen (4) der zusätzlichen Perforation mit einem Durchmesser von 0,1 mm bis 0,3 mm, und die Öffnungen (6) der Perforation an den Kuppen (2, 3) mit einem Durchmesser von 0,3 mm bis 2,0 mm gefertigt werden und dass die Öffnungen (6) an den Kuppen (2, 3) und/oder die Öffnungen (4) der zusätzlichen Perforation zu Düsen geformt sind.

2. Verfahren nach Anspruch 1,
**dadurch gekennzeichnet, dass** die Düsen (6) in entgegengesetzte Richtungen geformt werden.

3. Verfahren nach Anspruch 1,
**dadurch gekennzeichnet, dass** die Düsen (4, 6) in die gleiche Richtung geformt werden.

4. Verfahren nach Anspruch 1,
**dadurch gekennzeichnet, dass** die Öffnungen (4, 5) der zusätzlichen Perforation und/oder die Öffnungen (6, 7) der Perforation an den Kuppen (2, 3) mit unterschiedlichen Abständen zwischen den Öffnungen hergestellt werden.

5. Verfahren nach Anspruch 1,
**dadurch gekennzeichnet, dass** die Anzahl der Öffnungen (4, 5) der zusätzlichen Perforation mindestens ≥ 1/cm² und maximal 36/cm² beträgt.

6. Verfahren nach einem der Ansprüche 1 bis 5,
**dadurch gekennzeichnet, dass** der Abstand der Öffnungen (4, 5) der zusätzlichen Perforation ≥ 1 mm beträgt.

7. Verfahren nach einem der Ansprüche 1 bis 6,
**dadurch gekennzeichnet, dass** die Form der durch Kalottierung hergestellten Kuppenanordnung bezüglich des Abstandes der Kuppen (2, 3) zueinander und/oder der Kuppenhöhe variabel ist.

8. Verfahren nach einem der Ansprüche 1 bis 7,
**dadurch gekennzeichnet, dass** die Arbeitsschritte a) bis c) in einer Presse durchgeführt werden.

9. Verfahren nach Anspruch 1,
**dadurch gekennzeichnet, dass** zumindest einer der Arbeitsschritte, nämlich das Kalottieren oder eine der Perforationen bezogen auf die Fläche des Blechteils (1) lediglich partiell durchgeführt wird.

10. Verfahren nach Anspruch 1,
**dadurch gekennzeichnet, dass** die Arbeitsschritte des Kalottierens und der Perforation an den Kuppen (2, 3) gleichzeitig ausgeführt werden.

11. Verfahren nach einem der Ansprüche 1 bis 7,
**dadurch gekennzeichnet, dass** ein von Düsenwänden eingeschlossener Winkel (a) 10° bis 60°, insbesondere 30° beträgt.

## Claims

1. Method for producing a sheet metal part (1) having several openings (4, 5, 6, 7) and a relief-like surface, the sheet metal part (1) being deformed by providing that
a) in a working step a calotting is performed, whereby a contour with a dome arrangement is formed from the sheet metal plane (E), the dome arrangement being made on one side of the sheet metal plane (E) or alternatingly,
b) in a working step the sheet metal part (1) is provided with a perforation and the perforation is produced at the same time or after the calotting, the openings being produced at the highest point of domes (2, 3) of the dome arrangement
**characterised in that** the diameter of said openings (6, 7) ≥ 0.3 mm and
c) **in that** in a working step the sheet metal part (1) is provided with an additional perforation, wherein the diameter of said openings (4, 5) ≥ 0.1 mm, wherein said perforation is produced before the calotting, wherein said openings (4) of the additional perforation are produced with a diameter of 0.1 mm to 0.3 mm and the openings (6) of the perforation at the domes (2, 3) are produced with a diameter of 0.3 mm to 2.0 mm, and **in that** the openings (6) at the domes (2, 3) and/or the openings (4) of the additional perforation are formed to produce nozzles.

2. Method according to claim 1,
**characterised in that** the nozzles (6) are formed in opposite directions.

3. Method according to claim 1,
**characterised in that** the nozzles (4, 6) are formed in the same direction.

4. Method according to claim 1,
**characterised in that** the openings (4, 5) of the additional perforation and/or the openings (6, 7) of the perforation at the domes (2, 3) are produced with different spacing.

5. Method according to claim 1,
**characterised in that** the number of the openings (4, 5) of the additional perforation is at least ≥ 1/cm² and no more than 36/cm².

6. Method according to any of claims 1 to 5,
**characterised in that** the distance between the openings (4, 5) of the additional perforation is ≥ 1 mm.

7. Method according to any of claims 1 to 6,
**characterised in that** the shape of the dome arrangement produced by calotting is variable in terms of the spacing of the domes (2, 3) and/or the dome height.

8. Method according to any of claims 1 to 7,
**characterised in that** the working steps a) to c) are performed in a press.

9. Method according to claim 1,
**characterised in that** at least one of the working steps, i.e. the calotting or one of the perforations, is performed only partially with respect to the area of the sheet metal part (1).

10. Method according to claim 1,
**characterised in that** the working steps of calotting and perforation at the domes (2, 3) are performed simultaneously.

11. Method according to any of claims 1 to 7,
**characterised in that** an angle (α) enclosed by nozzle walls is 10° to 60°, in particular 30°.

## Revendications

1. Procédé de génération d'un élément de tôle (1) avec plusieurs ouvertures (4, 5, 6, 7) et une surface en relief, dans lequel l'élément de tôle (1) est déformé du fait que
a) dans une étape de travail un formage en calotte est effectué, par lequel un contour avec un agencement de dôme est généré hors du plan de tôle (E), dans lequel l'agencement de dôme est réalisé d'un côté d'un plan de tôle (E) ou en alternance,
b) dans une étape de travail l'élément de tôle (1) est pourvu d'une perforation et la perforation est effectuée simultanément avec ou après le formage en calotte, dans lequel ces ouvertures sont générées au point le plus haut de dômes (2, 3) de l'agencement de dôme,
**caractérisé en ce que** le diamètre de ces ouvertures (6, 7) est ≥ à 0,3 mm et
c) que l'élément de tôle (1) est pourvu dans une étape de travail d'une perforation supplémentaire, dans lequel le diamètre des ouvertures (4, 5) est ≥ à 0,1 mm, dans lequel cette perforation est réalisée avant le formage en calotte, dans lequel les ouvertures (4) de la perforation supplémentaire sont fabriquées avec un diamètre de 0,1 mm à 0,3 mm, et les ouvertures (6) de la perforation en les dômes (2, 3) sont fabriquées avec un diamètre de 0,3 mm à 2,0 mm et que les ouvertures (6) dans les dômes (2, 3) et/ou les ouvertures (4) de la perforation supplémentaire sont formées en buses.

2. Procédé selon la revendication 1,
**caractérisé en ce que** les buses (6) sont formées dans des sens opposés.

3. Procédé selon la revendication 1,
**caractérisé en ce que** les buses (4, 6) sont formées dans le même sens.

4. Procédé selon la revendication 1,
**caractérisé en ce que** les ouvertures (4, 5) de la perforation supplémentaire et/ou les ouvertures (6, 7) de la perforation dans les dômes (2, 3) sont fabriquées avec des distances différentes entre les ouvertures.

5. Procédé selon la revendication 1,
**caractérisé en ce que** le nombre des ouvertures (4, 5) de la perforation supplémentaire est au moins ≥ à 1/cm² et au maximum de 36/cm².

6. Procédé selon l'une des revendications 1 à 5,
**caractérisé en ce que** la distance entre les ouvertures (4, 5) de la perforation supplémentaire est ≥ à 1 mm.

7. Procédé selon l'une des revendications 1 à 6,
**caractérisé en ce que** la forme de l'agencement de calotte fabriqué par formage en calotte est variable par rapport à la distance des dômes (2, 3) l'une de l'autre et/ou à la hauteur de calottes.

8. Procédé selon l'une des revendications 1 à 7,
**caractérisé en ce que** les étapes de travail a) à c) sont réalisées dans une presse.

9. Procédé selon la revendication 1,
**caractérisé en ce qu'**au moins une des étapes de travail, à savoir le formage en calotte ou une des perforations est réalisée juste partiellement par rapport à la surface de l'élément de tôle (1).

10. Procédé selon la revendication 1,
**caractérisé en ce que** les étapes de travail du formage en calotte et de la perforation sont réalisées simultanément dans les dômes (2, 3).

11. Procédé selon l'une des revendications 1 à 7,
**caractérisé en ce qu'**un angle (α) inclus par des parois de buse est de 10° à 60°, en particulier de 30°.
